# EUROPÄISCHE PATENTSCHRIFT

(11) **EP 0 660 335 B1**
(45) Veröffentlichungstag und Bekanntmachung des Hinweises auf die Patenterteilung: **19.03.1997**
(21) Anmeldenummer: 94119896.2
(22) Anmeldetag: 16.12.1994
(51) Int. Cl.: G21F 5/06

(54) **Vorrichtung zur Vermeidung von Überdrücken in Lagerbehältern mit Wasserstoff entwickelndem Inhalt**
Device for preventing overpressure in storage containers containing hydrogen emitting material
Dispositif de prévention des surpressions dans des conteneurs de stockage renfermant un produit dégageant de l'hydrogène

(30) Priorität: 20.12.1993 DE 4343500
(43) Veröffentlichungstag der Anmeldung: 28.06.1995
(73) Patentinhaber: FORSCHUNGSZENTRUM JÜLICH GMBH, 52425 Jülich (DE)
(72) Erfinder: Heimbach, Heinz, Dr., D-53909 Zülpich/Rövenich (DE); Steinmetz, Hans-Jürgen, Dr., D-52134 Herzogenrath (DE)

(56) Entgegenhaltungen:
- EP-A- 0 044 255
- EP-A- 0 054 629
- EP-A- 0 383 153
- DE-A- 2 538 255
- DE-A- 2 856 243
- DE-U- 9 200 298
- PATENT ABSTRACTS OF JAPAN, vol. 4, no. 23 (M-93) 26. Februar 1980 & JP-A-54 159 590

## Beschreibung

Die Erfindung bezieht sich auf eine Vorrichtung zur Vermeidung von Überdrücken in Lagerbehältern für Wasserstoff entwickelnde, insbesondere radioaktive Abfallstoffe mit einem in den Behälter einbezogenen, Mittel zur Umwandlung von Wasserstoff in Wasser aufweisenden Behältnis.

Radioaktive Abfälle werden über längere Zeiten hinweg in geschlossenen Behältern gelagert. Aufgrund radiolytischer Zersetzung sowie infolge elektrochemischer Reaktionen entsteht in radioaktiven Abfällen, insbesondere in solchen mit hochverpreßten radioaktiven Mischabfällen, Wasserstoff. So können z.B. in konventionellen Behältern von 200 l gelagerte hochverpreßte radioaktive Mischabfälle innerhalb von 100 Tagen bis zu 1300 l Wasserstoff freisetzen. Diese Gasentwicklung kann zu beträchtlichem Überdruck und damit zu Aufwölbungen und/oder Leckagen der jeweiligen Abfallbehälter führen. Bei der Lagerung radioaktiver Abfallgebinde muß aber deren Integrität gewährleistet und ferner sichergestellt werden, daß keine weitere Gefährdung durch das Entweichen von Wasserstoff und ggf. Knallgasbildung auftreten kann.

Zur Reduzierung des in radioaktiven Abfallgebinden durch Wasserstoff verursachten Innendrucks wird bereits in der EP-A-0 383 153 eine in einer Durchlaßöffnung von Behälter oder Deckel vorgesehene Anordnung beschrieben, die zwischen gasdurchlässigen Begrenzungen ein Füllmaterial enthält, das zur katalytischen Oxidation von Wasserstoff bei Lagertemperatur befähigt ist. Das dabei gebildete Wasser kann dabei ungehindert aus dem Behälter entweichen. Mit einer solchen Anordnung ist die sicherheitstechnische Barrierefunktion des Behälters für radioaktive Gase oder Dämpfe aber nicht mehr erfüllt. Insbesondere berücksichtigt diese Problemlösung nicht, daß tritiumhaltiges Wasser entstehen und an die Umgebung des Behälters abgegeben werden kann.

Eine mit zusätzlichem Trockenmittel versehene Katalysatorpackung in gasdurchlässiger Hülle ist zwar schon länger bekannt (DE 2856243 C2) die an möglichen Austrittsstellen von Behältern wie z.B. unterhalb des Behälterdeckels abdichtend vorgesehen sein kann, jedoch erscheint die Brauchbarkeit dieser von Anfang an zugänglichen Anordnung über lange Zeiten hinweg nicht unbedingt gewährleistet. Eine Funktion der Druckminderung im Behälter ist in der DE 28 56 243 C2 nicht erwähnt.

Ziel der Erfindung ist nun eine Anordnung mit der auch über längere Zeiten hinweg ein brauchbares Mittel zum Druckabbau bei Wasserstoff-Entwicklung im geschlossenen Behälter zur Verfügung steht.

Zu diesem Zweck ist die erfindungsgemäße Vorrichtung der eingangs genannten Art dadurch gekennzeichnet, daß das Behältnis sowohl Mittel zur Umsetzung des Wasserstoffs in Wasser als auch Trockenmittel in einem in sich gasdicht abgeschlossenen Raum aufweist, der mit der Umgebung über eine Berstscheibe in Verbindung steht.

Weitere Besonderheiten der Erfindung ergeben sich aus den Unteransprüchen und der nachfolgenden Beschreibung.

Eine solche in den Abfallbehälter integrierte Bersteinheit gibt bei Überschreiten eines bestimmten Behälterinnendruckes eine zuvor insbesonders unter Schutzgas gelagerte Kombination aus Wasserstoff/Sauerstoff-Rekombinationskatalysator bzw. wasserbildendem chemischen Oxidationsmittel und einem Trockenmittel frei. Beide Komponenten sind sowohl bei Raumtemperatur als auch bei Endlagertemperatur wirksam. Die Bersteinheit schützt den Katalysator bzw. das Oxidationsmittel und Trockenmittel bis zum Erreichen des Bedarfsfalles vor unerwünschtem Kontakt mit inaktivierenden Abfallkomponenten. Im Hinblick auf die Minimierung des freien Behältervolumens wird die Bersteinheit vorteilhaft an der Innenseite des Behälterdeckels mit nach oben oder nach unten zeigender Berstscheibe verschraubt oder verklebt. Sie kann aber auch anderweitig im Behälter fixiert oder ohne Befestigung plaziert und insbesondere durch ein hervorragendes Gitter mechanisch geschützt sein.

Im folgenden wird die Erfindung anhand der beigefügten Zeichnung näher erläutert. Diese zeigt zwei *Versionen A* und *B* einer an der Innenseite des Behälterdeckels mit nach unten zeigender Berstscheibe hängend angeordneten Bersteinheit.

Gemäß der *Version A* besteht die Bersteinheit im wesentlichen aus einem napfförmigen Behältnis **2** mit verschlossenem Boden. Im Rand des Behältnisses **2** sind über den Umfang verteilt Sacklochbohrungen und durchgehende Bohrungen eingebracht. Die Sacklochbohrungen dienen der Befestigung des kreisförmigen Deckels **12** und der darunterliegenden Dichtscheibe **15** mittels der Scheiben **13** und Schrauben **14**. Die durchgehenden Bohrungen nehmen in den Behälterdeckel **1** eingelassene Gewindestangen **23** auf, über die die gesamte Bersteinheit mittels der Scheiben **18** und Muttern **19** am Behälterdeckel befestigt ist.

Der Deckel **12** besitzt eine Öffnung, in der die Berstscheibe **17** sowie ein darüber angeordnetes Schutzgitter **16** befestigt sind. Bei Versuchen haben sich insbesondere bei 150 bis 200 mbar Differenzdruck brechende Berstscheiben aus Graphit oder ein- bzw. doppelseitig mit PTFE beschichtetem Graphit, z.B. Typ HYKARB der Ralph Coidan Equipment Ltd. (Cleveland, USA), Berstscheiben aus verschiedenen Metallen oder Legierungen, z.B. Typ BS & B der Firma Bormann & Neupert (Düsseldorf), sowie Berstscheiben aus PTFE bzw. Teflon®, z.B. Typ COV der Firma Striko Verfahrenstechnik (Wiehl) als geeignet erwiesen. Im Inneren des Behältnisses **2** befinden sich unterhalb der wasserdampfdurchlässigen Trennschichten **4** und **6** zwei Lagen verschieden wirkender Trockenmittel. Gut geeignete Trockenmittel sind außer Silicagel Molekularsiebe, entwässerte Aquokomplexbildner, wie z.B. Kupfersulfat, oder hygroskopische Chemikalien wie Calciumchlorid, Magnesiumsulfat oder Phosphorpentoxid ggf. auf Trägermaterial.

Oberhalb der Trennschicht **6** befinden sich in *Version A* der Bersteinheit eine Lage aus einem chemischen Oxidationsmittel, insbesondere einem Oxid mit hohem Oxidationspotential, die von der gasdurchlässigen Trennschicht **21** gehalten wird. Als Oxidationsmittel ist nach bisherigen Versuchen insbesondere mit Silberspuren aktiviertes Mangandioxid wirksam, welches als Pulver oder in gepreßter Form eingesetzt werden kann.

Oberhalb der Trennschicht **6** befinden sich in der *Version B* der Bersteinheit zwei Netze **7** und **9** mit aufgebrachtem Wasserstoff/ Sauerstoff-Rekombinationskatalysator. Hier eignen sich nach bisherigen Versuchen insbesondere platin- oder palladiumbeschichtete Netze, insbesondere Typ E2993AE100 (Pt) oder L1993CB003 (Pd) der Firma DODUCO GmbH & Co. (Sinsheim).

Zur Fixierung der Trennschichten **4** und **6** sowie der Trennschicht **21** oder der Netze **7** und **8** dienen die in den Behälter **2** eingelegten Distanzringe **3**, **5** und **20**, **22** bzw. **24**, **8** und **10**. Der zwischen Distanzring **20** (*Version A*) bzw. **10** (*Version B*) und Dichtscheibe **15** liegende flexible Ring **11** dient dem Ausgleich von Toleranzen in der Dicke der Distanzringe.

## Patentansprüche

1. Vorrichtung zur Vermeidung von Überdrücken in Lagerbehältern (1) für Wasserstoff entwickelnde, insbesondere radioaktive Abfallstoffe mit einem in den Behälter einbezogenen, Mittel zur Umwandlung von Wasserstoff in Wasser aufweisenden Behältnis (2; 12),
**dadurch gekennzeichnet,**
daß das Behältnis (2; 12) sowohl Mittel zur Umsetzung des Wasserstoffs in Wasser als auch Trockenmittel in einem in sich geschlossenen Raum aufweist, der mit der Umgebung über eine Berstscheibe (17) in Verbindung steht.

2. Vorrichtung nach Anspruch 1,
**dadurch gekennzeichnet,**
daß das Behältnis (2; 12) als napfartige Dose mit einer Berstscheibe (17) als Verschluß ausgebildet ist, über der ein Schutzgitter (16) angeordnet ist.

3. Vorrichtung nach Anspruch 1 oder 2,
**dadurch gekennzeichnet,**
daß die Dose mit Fixierungselementen (18; 19; 23) versehen ist und entsprechende Gegenstücke an Behälterinnenwand oder Deckelinnenseite vorgesehen sind.

4. Vorrichtung nach einem der vorangehenden Ansprüche,
**gekennzeichnet durch**
eine lagenweise Anordnung (A bzw. B) von Trockenmittel und Wasserdampfbildner unterhalb der Berstscheibe (17).

5. Vorrichtung nach einem der vorangehenden Ansprüche,
**dadurch gekennzeichnet,**
daß als Trockenmittel Silicagel vorgesehen ist.

6. Vorrichtung nach einem der vorangehenden Ansprüche,
**dadurch gekennzeichnet,**
daß der Wasserdampfbildner durch einen Wasserstoff/Sauerstoff-Umwandlungskatalysator oder besondere durch ein Oxid mit hohem Oxidationspotential gebildet wird.

7. Vorrichtung nach einem der vorangehenden Ansprüche,
**dadurch gekennzeichnet,**
daß der in sich abgeschlossene Raum mit Inertgas von Behälterfülldruck gefüllt ist.

## Claims

1. Device for avoiding excess pressures in storage containers (1) for waste which evolves hydrogen, in particular radioactive waste, with a receptacle (2; 12) which is included in the container and has an agent for converting hydrogen into water, characterized in that the receptacle (2; 12) has both an agent for converting hydrogen into water and a desiccating agent in a closed space which is connected to the surroundings via a rupture disc (17).

2. Device according to Claim 1, characterized in that the receptacle (2; 12) is designed as a bowl-like case with a rupture disc (17) as the closure element, over which a protective grating (16) is arranged.

3. Device according to Claim 1 or 2, characterized in that the case is provided with fastening elements (18; 19; 23), and corresponding mating pieces are provided on the container inner wall or the inside of the lid.

4. Device according to one of the preceding claims, characterized by a layered arrangement (A and B respectively) of desiccating agent and water-vapour generator below the rupture disc (17).

5. Device according to one of the preceding claims, characterized in that silica gel is provided as desiccating agent.

6. Device according to one of the preceding claims, characterized in that the water-vapour generator is formed by a hydrogen/oxygen conversion catalyst or, in particular, by an oxide with high oxidation potential.

7. Device according to one of the preceding claims, characterized in that the closed space is filled with inert gas at the container filling pressure.

## Revendications

1. Dispositif de prévention des surpressions dans des conteneurs de stockage (1) pour des déchets dégageant de l'hydrogène, en particulier des déchets radioactifs, avec un récipient (2 ; 12) incorporé dans le conteneur et contenant un moyen destiné à transformer l'hydrogène en eau, caractérisé en ce que le récipient (2 ; 12) comporte un moyen pour transformer l'hydrogène en eau, ainsi qu'un dessicateur dans un espace fermé en soi et qui est relié au milieu ambiant au moyen d'une plaque de rupture (17).

2. Dispositif selon la revendication 1, caractérisé en ce que le récipient (2 ; 12) a la forme d'une boîte en forme d'écuelle avec une plaque de rupture (17) comme fermeture, au-dessus de laquelle est disposée une grille de protection (16).

3. Dispositif selon la revendication 1 ou 2, caractérisé en ce que la boîte est pourvue d'éléments de fixation (18 ; 19 ; 23), et des éléments correspondants sont prévus sur la paroi interne du conteneur ou sur la face interne du couvercle.

4. Dispositif selon l'une des revendications précédentes, caractérisé par un agencement en couches (A et B) de dessicateur et d'agent formant de la vapeur d'eau au-dessous de la plaque de rupture (17).

5. Dispositif selon l'une des revendications précédentes, caractérisé en ce qu'on prévoit du gel de silice comme dessicateur.

6. Dispositif selon l'une des revendications précédentes, caractérisé en ce que l'agent formant de la vapeur d'eau est formé d'un catalyseur de transformation d'hydrogène/oxygène ou, en particulier, d'un oxyde ayant un potentiel d'oxydation élevé.

7. Dispositif selon l'une des revendications précédentes, caractérisé en ce que l'espace fermé en soi est rempli de gaz inerte de pression de remplissage du conteneur.
